# FASCICULE DE BREVET EUROPEEN

(11) **EP 3 245 123 B1**
(45) Date de publication et mention de la délivrance du brevet: **06.03.2019**
(21) Numéro de dépôt: 16700600.6
(22) Date de dépôt: 14.01.2016
(51) Int. Cl.: B63B 21/66

(54) **DISPOSITIF DE PROTECTION DES OBJETS SOUS-MARINS REMORQUES CONTRE LES LIGNES DE PECHE**
VORRICHTUNG ZUM SCHUTZ VON GESCHLEPPTEN UNTERWASSERGEGENSTÄNDEN VOR ANGELLEINEN
DEVICE FOR PROTECTING TOWED UNDERWATER OBJECTS FROM FISHING LINES

(30) Priorité: 16.01.2015 FR 1500092
(43) Date de publication de la demande: 22.11.2017
(73) Titulaire: Thales, 92400 Courbevoie (FR)
(72) Inventeur: RICARD, Michel, 06903 Sophia Antipolis Cedex (FR)
(74) Mandataire: Hnich-Gasri, Naïma
(86) Numéro de dépôt international: PCT/EP2016/050626
(87) Numéro de publication internationale: WO 2016/113331

(56) Documents cités:
- WO-A1-2014/173979
- FR-A1- 2 803 267
- US-A- 1 358 359
- US-A- 5 042 413

## Description

### Domaine de l'invention

L'invention concerne de manière générale les dispositifs de protection des objets sous-marins, et en particulier des dispositifs de protection des objets sous-marins remorqués par un bâtiment de surface tracteur contre les lignes de pêche qui peuvent venir rencontrer de tels objets.

### Art antérieur

Les objets sous-marins remorqués par un bâtiment de surface tracteur, comme par exemple les antennes acoustiques linéaires remorquées, peuvent venir rencontrer des lignes de pêches partiellement immergées. Une antenne acoustique linéaire remorquée (encore appelée « antenne flûte ») se présente sous la forme d'un tuyau ayant une longueur très importante (pouvant aller jusqu'à quelques centaines de mètres) par rapport à son faible diamètre. Une telle antenne est tractée par un câble de remorquage de plusieurs centaines de mètres et est destinée à être immergée jusqu'à des profondeurs assez importantes dans la mer. Les antennes linéaires sont par exemple utilisées pour effectuer par exemple de la lutte anti-sous-marine ou de la prospection pétrolière. Généralement un corps remorqué (ou poisson), est fixé à l'extrémité du câble de remorquage et est donc remorqué en même temps que l'antenne.

Lorsque les opérations de détection se déroulent dans une mer fréquentée par des pêcheurs utilisant des lignes de pêche, il arrive fréquemment que ces lignes de pêche viennent heurter le câble de remorquage, viennent ensuite glisser le long du câble puis se coincer au niveau du point d'ancrage du câble de remorquage avec ou sans corps remorqué. Les lignes de pêches sont alors entraînées par le poisson ou l'ancrage de câble et viennent frapper l'antenne, sous l'effet des tourbillons. Les différents éléments montés sur les lignes de pêche (hameçons, émerillons) peuvent alors endommager l'antenne linéaire.

L'antenne linéaire étant généralement réalisée à partir de matières élastiques relativement molles, le choc de ces éléments contre l'antenne provoque souvent des dommages importants sur l'antenne et peut également avoir pour effet d'abîmer le câble de remorquage au niveau de son point d'ancrage. En outre ces lignes accrochées à cet endroit constituent un risque de sur-accident lors de la remontée du câble et de l'antenne à travers les chaumards.

Un dispositif de découpe des lignes de pêche, monté en queue de câble, a été proposé dans le brevet FR 2 803 267 pour couper les lignes de pêches venant s'engager dans le dispositif avant qu'elles n'atteignent un objet-sous marin remorqué par le câble. Un tel dispositif comprend un porte lame allongé muni d'une lame escamotable dans une fente ménagée longitudinalement et verticalement dans ce porte lame, en tournant autour d'un axe à ressort transversal situé à l'arrière de ce porte lame. Il comprend également une pièce allongée en forme de U dotée d'une branche supérieure rectiligne et d'une branche inférieure terminée par un bec s'écartant de l'axe cette pièce, ces deux branches délimitant un espace intérieur dans lequel est placé le porte lame pour être fixé au bras supérieur.

Un tel dispositif ne peut être intégré qu'au niveau de l'ancrage en queue du câble de remorquage pour couper les lignes de pêche qui viennent s'engager dans le dispositif, les lignes coupées dérivant alors dans la mer sans venir s'emmêler avec l'objet remorqué.

Toutefois, une telle solution n'est adaptée qu'à un système de remorquage bien particulier intégrant un corps remorqué récupéré à l'extérieur du bâtiment de surface par un bras du système de mise à l'eau / récupération du bâtiment de surface. Il est d'une part accroché en permanence au nez du corps remorqué par le biais d'un étrier spécifique de l'interface du corps remorqué et d'autre part relié au crochet de terminaison de queue du câble par une sangle. Une telle fixation est mise en oeuvre à chaque déploiement au moment de la connexion du corps remorqué au câble tracteur.

Ce dispositif ne peut donc pas être utilisé pour d'autres configurations de systèmes remorqués. Par ailleurs, ce dispositif ne peut pas être utilisé directement sur une antenne linéaire remorquée seule. Il présente en outre un encombrement tel qu'il ne peut pas être utilisé directement sur un objet remorqué destiné à être remonté sur le bâtiment de surface en passant au travers d'un chaumard spécifique, à la manière d'un téléphérique, avant de devenir accessible à l'intérieur du navire. En cas de capture de lignes de pêche, ces dernières peuvent donc soit compromettre la récupération de l'objet remorqué soit engendrer un sur-accident (blocage ou dommage aggravé dans le chaumard).

### Définition générale de l'invention

L'invention vient améliorer la situation. A cet effet, elle propose un dispositif de protection configuré pour protéger un dispositif coupe-ligne monté sur un câble tracté par un bâtiment de surface, le dispositif comprenant un porte-lame comprenant une lame. La lame est ménagée dans le porte lame et est escamotable dans une fente autour d'un axe à ressort transversal. Avantageusement, le dispositif de protection comprend un corps pesé de forme générale hydrodynamique délimitant une ouverture transversale pour le passage du câble et une cavité intérieure dans laquelle est aménagée la lame de manière à venir couper toute ligne engagée dans la cavité, le dispositif de protection étant libre de rotation autour du câble.

Selon une caractéristique, le dispositif de protection peut comprendre un tube transversal délimitant l'ouverture transversale, le tube étant agencé pour pivoter librement autour du câble tracteur.

Selon une autre caractéristique, la cavité intérieure peut délimiter une partie supérieure et une partie inférieure, le corps pesé étant configuré pour amener la partie inférieure sous le câble, sous l'effet des forces hydrodynamiques et/ou hydrostatiques qui s'exercent sur le dispositif de protection.

Dans un mode de réalisation, la forme du corps peut présenter une forme hydrodynamique configurée pour maintenir la position de la cavité intérieure sous le câble.

En complément, la forme du corps peut présenter une forme hydrodynamique configurée pour permettre le passage du dispositif sur un chaumard.

La forme hydrodynamique peut être en outre configurée de sorte que le dispositif vienne se coucher sur un chaumard, sensiblement à plat et sur au moins une face, lorsqu'il est enroulé sur un support d'enroulement.

Dans une forme de réalisation, le dispositif de protection peut être est recouvert de matière élastique sur une épaisseur choisie du dispositif.

Selon une caractéristique complémentaire, la partie inférieure peut comprendre un prolongement en forme bec incliné vers le bas.

Selon une autre caractéristique, la partie inférieure peut comprendre du poids et la partie supérieure de la flottabilité.

L'axe de la lame peut couper l'axe médian de la cavité de la cavité intérieure vers le fond tandis que la lame traverse la partie inférieure via une fente.

Dans un mode de réalisation, le dispositif de protection peut avoir une forme générale ellipsoïdale.

En variante le dispositif de protection peut avoir une forme générale d'aile taillée en sifflet.

Le dispositif de protection peut comprendre en outre une bague d'ancrage pour bloquer le dispositif de protection en translation le long du câble tracteur, tout en le laissant libre de pivoter autour du câble.

Le dispositif de protection peut notamment être agencé en queue de câble.

Le dispositif de protection permet ainsi d'adapter le dispositif coupe ligne à toute configuration de l'objet ou du système remorqué, y compris à une antenne linéaire remorquée et tractée toute seule.

Un autre avantage du dispositif de protection selon l'invention est qu'il permet de remonter l'ensemble de protection du dispositif coupe ligne en mode assemblé à travers un chaumard ou un treuil, sans nécessiter de le démonter pour passer dans les chaumards ou le stocker sur le touret du treuil.

### Description des figures

D'autres caractéristiques et avantages de l'invention apparaîtront à l'aide de la description qui suit et des figures des dessins annexés dans lesquels:
- La figure 1 représente un exemple d'environnement dans lequel peuvent être mis en oeuvre certains modes de réalisation de l'invention ;
- La figure 2 est une représentation schématique vu de côté du dispositif de protection monté sur un câble électro-tracteur, selon une première forme de réalisation de l'invention ;
- La figure 3 est une vue de face du dispositif de protection, selon la première forme de réalisation de l'invention ;
- La figure 4 représente les lignes d'écoulement de l'eau et les zones de poids / flottabilité vues de côté sur le dispositif de protection, en immersion, selon la première forme de réalisation ;
- La figure 5 est une vue de l'ensemble de protection montrant les lignes d'écoulement de l'eau vues de face et les zones de poids / flottabilité ;
- La figure 6 est une vue schématique représentant les différents états d'une ligne de pêche s'engageant dans le dispositif de protection;
- La figure 7 est un schéma illustrant le placement respectif du câble, du dispositif de protection et de l'antenne, lorsque ces éléments sont remontés à travers un chaumard sur le bâtiment de surface sous forme assemblée, selon la première forme de réalisation de l'invention ;
- La figure 8 est une représentation schématique du dispositif de protection monté sur un câble électro-tracteur, vu de côté selon une deuxième forme de réalisation de l'invention, avec les lignes d'écoulement de l'eau et les zones de poids / flottabilité ;
- La figure 9 est une vue de face selon une deuxième forme de réalisation de l'invention, avec les lignes d'écoulement de l'eau et les zones de poids / flottabilité ;
- La figure 10 est une vue en perspective représentant un exemple de forme de l'ensemble de protection, selon le deuxième mode de réalisation ; et
- La figure 11 illustre le placement respectif du câble, du dispositif de protection et de l'antenne lorsque ces éléments sont remontés à travers un chaumard, sur le bâtiment de surface sous forme assemblée, selon les formes de réalisation des figures 8 à 10.

Les dessins et les annexes à la description pourront non seulement servir à mieux faire comprendre la description, mais aussi contribuer à la définition de l'invention, le cas échéant.

### Description détaillée

La figure 1 représente un exemple d'environnement dans lequel peuvent être implémentés certains modes de réalisation de l'invention.

Les bâtiments navals (bâtiments de surface ou les sous-marins) 2 sont généralement équipés d'objet remorqués par un câble tracteur 3 (par exemple de type électro-tracteur) et destinés à être immergés dans l'eau, comme par exemple une antenne linéaire remorquée 1 intégrant des transducteurs acoustiques pour émettre et/ou recevoir des signaux acoustiques dans les fonds marins, avec un corps remorqué 4 comme montré sur la partie A de la figure 1 ou sans corps remorqué comme montré sur la partie B de la figure 1. La suite de la description sera faite principalement en référence à une antenne linéaire 1 tractée par un bâtiment de surface 2 à titre d'exemple non limitatif.

Pour protéger l'antenne linéaire 1 contre l'action des éléments portés par les lignes de pêche venant interférer avec le câble tracteur 3, un ensemble de protection 10 est agencé sur le câble pour protéger l'objet remorqué par le câble tracteur 3 contre les lignes de pêche, comme montré dans la vue agrandie C.

La figure 2 représente un ensemble de protection 10 d'un objet remorqué 1 contre les dommages causés par les lignes de pêche, selon une première forme de réalisation.

L'ensemble 10 est de préférence fixé au niveau de l'extrémité 5 du câble 3 qui est relié au bâtiment de surface 2.

Dans la forme de réalisation de la figure 2, le dispositif de protection a un corps de forme générale ellipsoïdal (par exemple ovoïdale).

Un tel dispositif peut être utilisé sur tout type d'objet remorqué et notamment sur une simple antenne linéaire remorquée.

L'ensemble de protection 10 comprend un dispositif de protection 100 pour protéger un dispositif coupe-ligne 110, le dispositif coupe ligne comprenant une lame coupante 111 en partie escamotable dans une fente 114 et agencée de manière à venir couper les lignes qui s'engagent dans l'ensemble de protection. Les lignes ainsi libérées dérivent alors dans la mer sans risquer de venir s'emmêler dans l'objet remorqué 1.

Le dispositif coupe-ligne 110 peut être fixé au préalable sur un tronçon du câble 3 par exemple au moyen du dispositif de protection 100.

Une extrémité de la lame 111 peut être fixée rigidement au niveau d'un premier point P1 du dispositif coupe-ligne 110 tandis que l'autre extrémité est fixée par un axe 113 muni d'un ressort en un deuxième point P2 du dispositif coupe-ligne 110 de sorte que la lame puisse pivoter autour du point P2 dans le sens anti-horaire lorsqu'un fil de pêche engagé dans le dispositif de protection vient appuyer sur la lame. La lame 111 peut être choisie en matériau inoxydable pour une meilleure résistance à l'environnement marin.

En particulier, la lame 111 peut être fixée verticalement dans un porte-lame prévu dans le dispositif coupe-ligne 110 et muni d'une fente longitudinale et verticale 114. La lame peut être fixée à l'extrémité avant du porte-lame 112 au point P1 par une vis 116 et être maintenue à l'extrémité P2 du porte-lame 112 par un axe 113 muni d'un ressort de manière à pivoter autour de l'axe 113 pour venir s'effacer de la fente 114. L'extrémité de la lame 111 peut être taillée en forme de biseau.

Le dispositif coupe-ligne 110 peut par exemple être un dispositif du type décrit dans le brevet FR 2 803 267, comme représenté dans la figure 2. Dans l'exemple de dispositif coupe-ligne décrit dans FR 2 803 267, le dispositif de coup-ligne 110 peut être solidaire d'un étrier de fixation dont l'axe est perpendiculaire au plan de la lame 111, fixé sur la partie amont d'un corps remorqué et d'autre part attaché au câble 3 par une sangle au moment de la mise à l'eau.

Selon un aspect de la présente invention, le dispositif de protection 100 se présente sous la forme d'un corps profilé et pesé de forme hydrodynamique, et comprend une première ouverture axiale 50 configurée pour former un passage pour le câble 3 sur lequel est monté le dispositif coupe-ligne 110. Tel qu'utilisée ici, l'expression « corps pesé » désigne un corps à flottabilité globalement neutre (flottabilité proche de celle de l'eau).

Le dispositif de protection délimite une ouverture 51 (encore appelée ci-après « avaloir » ou cavité intérieure) tournée vers l'extrémité amont du câble tracteur 3 en mode opérationnel et destinée à diriger les fils de pêche qui s'y engage vers la lame 111. L'avaloir 51 est agencé sur une partie seulement de la longueur du dispositif de protection 100 de sorte que le fond de l'avaloir est fermé. L'avaloir 51 est en outre configuré de sorte que l'axe D1, définissant l'axe médian correspondant à la direction générale de l'avaloir 51, vienne couper l'axe D2 correspondant à la direction générale de l'extrémité de la lame 111 en un point A situé vers le fond de l'avaloir 51.

Le dispositif de protection 100 délimite ainsi de part et d'autre de l'avaloir 51 une partie supérieure 52 traversée par le câble 3 et une partie inférieure 53 formant une mâchoire.

La mâchoire 53 peut avoir sur l'avant une forme de bec orienté vers le bas lorsque le dispositif de protection est en position stable de sorte que même dans l'air sous l'action des forces de pesanteur, la mâchoire 53 ne vient pas s'accrocher sur la lèvre épaisse du chaumard 9.

La hauteur de l'avaloir 51, selon la perpendiculaire à l'axe D1, est de préférence de petite taille, comme par exemple de l'ordre de quelques centimètres.

Le dispositif de protection 100 est configuré pour être libre en rotation autour de l'axe D0 du tronçon de câble qui le traverse tout en étant apte à s'auto-orienter de manière à positionner la mâchoire 53 vers le fond de l'eau et la partie supérieure 52 vers la surface de l'eau, en position stable. En particulier, la mâchoire 53 vient se positionner sur le dessous du câble 3 en position stable.

Bien qu'il ne soit pas limité à de telles applications, le dispositif de protection est particulièrement adapté aux antennes linéaires remorquées « simples » (c'est-à-dire en l'absence de corps remorqué sur lequel s'appuyer pour conserver une orientation correcte). En effet, même en l'absence d'un corps remorqué, le dispositif de protection 100 est capable de s'orienter librement à la fois sous l'effet des forces hydrodynamiques et hydrostatiques qui s'exercent sur le dispositif de protection 100.

Dans le mode de réalisation de la figure 2, le dispositif de protection 100 a une forme générale ovoïdale, de section transversale sensiblement circulaire.

Le dispositif de protection 100 peut intégrer un tube 30 en matériau à faible coefficient de friction, au niveau de l'ouverture 50, lui permettant de pivoter librement autour du câble électrotracteur 3. Le dispositif de protection 100 peut en outre comprendre une bague ancrée 7, prévue par exemple au voisinage de la terminaison 5 du câble 3, pour laisser le dispositif libre de s'orienter autour de l'axe D0 tout en maintenant le dispositif de protection à une point choisi du câble (extrémité 5 du câble notamment). Le blocage du dispositif de protection à cette position sur le câble est particulièrement utile lors du passage à travers des chaumards lors de la mise à l'eau.

Le dispositif de protection 100 peut par exemple être constitué de deux parties 52 et 53 assemblées, comme représenté dans l'exemple de la figure 3 correspondant au mode de réalisation où le dispositif de protection 100 a une forme généralement ovoïdale. L'ensemble des deux parties 52 et 53 ont des formes générales de demi-coque présentant des moyens de raccord mécaniques conjugués pour se raccorder l'une à l'autre, comme par exemple des moyens de raccord par emboîtement et / ou vis.

Avantageusement, le dispositif de protection 100 peut rester en position sur le câble électro-tracteur 3. Il peut n'être démonté que lors des opérations de maintenance sur le dispositif coupe ligne 110 comme pour le remplacement de la lame 111.

Sur le plan hydrostatique, la capacité d'auto-orientation de l'ensemble de protection 10 est assurée à la fois par un poids, prévu en particulier dans la partie inférieure 53 (mâchoire) du dispositif de protection 100, et par la flottabilité de la partie supérieure 52. Par exemple, la partie inférieure peut comprendre un lest de haute densité (supérieure à la densité de l'eau) et la partie supérieure peut comprendre un corps de faible densité (inférieure à celle de l'eau). La partie inférieure 53 et la partie supérieure 52 exercent ainsi un couple de redressement statique. L'ensemble permet d'améliorer encore la stabilité conférée par ses formes hydrodynamiques. La mâchoire 53 est ainsi lestée, ce qui permet de tenir l'avaloir 51 et le dispositif coupe-ligne 110 sous le câble 3 dans l'eau. Le bord de fuite du corps 10 et les forces hydrodynamiques stabilisent également la mâchoire 53 dans cette position.

Sur le plan hydrodynamique, le dispositif 10 permet de conforter une position stable dans le flux d'eau grâce à la partie supérieure 52 qui présente un centre de trainée stable au-dessus du câble électro-tracteur 3.

Par ailleurs, la forme de mâchoire de l'avant du dispositif de protection 100 (proue) permet également de maintenir une ligne de pêche qui commencerait à venir en contact avec le dispositif de protection 100 correctement orientée sous l'effet de la trainée de la ligne de pêche et donc de s'engager correctement dans l'avaloir 51 pour venir en contact avec la lame pour être coupée par celle-ci.

Les figures 4 et 5 représentent schématiquement les lignes d'écoulement 40 sur les deux parties 52 et 53 du dispositif de protection 100 lorsque celui-ci est immergé dans l'eau pour illustrer l'effet des forces hydrodynamiques.

La partie inférieure 53 (mâchoire) a en particulier un volume choisi suffisamment petit par rapport au volume de la partie supérieure 52 pour que les forces de trainée hydrodynamique confortent l'orientation de l'avaloir 51 sous le câble 3 en position stable, même lorsque la section de câble 3 est quasi horizontale.

Dans la forme de réalisation de la figure 2, le dispositif est similaire à la forme de la tête d'un cachalot, avec une partie supérieure volumineuse et une mâchoire inférieure longue / effilée et de d'épaisseur plus petite.

Le dispositif de protection 100 peut être notamment recouvert d'une matière élastique sur une certaine épaisseur (comme du PU par exemple), afin de mieux s'intégrer lors de son stockage sur le touret du treuil de manutention, entre câble et antenne.

La figure 6 montre la progression d'une ligne de pêche 60 venant s'engager dans l'ensemble de protection 100.

Lorsque l'objet 1 est remorqué par le bâtiment de surface dans une mer fréquentée par des pêcheurs utilisant des lignes de pêche, il arrive fréquemment que ces lignes de pêche viennent heurter le câble électro-tracteur 3.

Les lignes glissent le long du câble 3 en direction de la terminaison 5 puis sont amenées vers l'avaloir 51 situé au niveau de la terminaison 5 du câble 3. L'avaloir 51, de par le trajet qu'il dessine, dirige ensuite les lignes vers le dispositif coupe-ligne 110 qui sectionne les lignes avec la lame 111 lorsque les lignes entrent en contact avec celle-ci. Les lignes coupées sont ensuite libérées et dérivent dans la mer sans avoir endommagé le système ou l'objet remorqué (par exemple antenne acoustique linéaire 1).

L'ensemble de protection 10 peut être assemblé sur le câble de remorquage 3 avant une première immersion de l'objet dans l'eau puis peut y demeurer. Dans un mode de réalisation où l'objet remorqué est une antenne linéaire 1, l'antenne linéaire 1 peut être initialement enroulée sur un touret et déroulée pour la mise à l'eau de l'antenne dans l'eau à travers un chaumard 9.

Le dispositif de protection 100 étant libre de tourner autour du câble 3, dans les formes de réalisation où la mâchoire 51 est étroite, le dispositif de protection peut avoir tendance à se coucher sur le côté à la traversée du chaumard 9 ou pour être enroulé sur le touret.

Le corps supérieur 52 étant plus volumineux que la mâchoire 53 de telle manière que le chaumard rencontre d'abord ce corps supérieur 52 plutôt que la mâchoire 53, dans l'air, pour le passage dans le chaumard 9.

La figure 7 est un schéma illustrant le placement respectif du câble 3, de l'ensemble de protection 10 incluant le dispositif coupe ligne 110 et d'un objet remorqué 1 de type antenne sur un chaumard 9, lorsque ces éléments sont remontés sur le bâtiment de surface sous forme assemblée.

L'ensemble de protection 10 peut être assemblé au câble 3 avant la mise à l'eau de l'antenne 1 et peut ensuite y demeurer. La forme du dispositif de protection 100, sans aspérité majeure, est adaptée au passage à travers le chaumard d'un treuil.

De même, lorsque l'antenne 1 doit être remontée sur le bâtiment de surface 2, l'antenne linéaire 1 peut être enroulée sur un touret par un système de treuil en passant à nouveau à travers le chaumard 9 dans le sens inverse à la mise à l'eau, sans qu'il soit nécessaire de retirer l'ensemble de protection 10 au préalable. Le dispositif 10 permet de débarrasser l'ensemble des lignes de pêche en remorquage et donc également avant la récupération de l'objet remorqué 1 et son passage dans le chaumard.

La bague d'ancrage 7 permet de maintenir le dispositif 10 en pieds de câble à la traversée du chaumard 9 lors de la mise à l'eau.

L'ensemble de protection 10 peut ainsi rester en place sur le câble électro-tracteur 3 et est compatible avec les opérations de passage sur un chaumard 9 et/ou d'enroulement/déroulement sur un touret. En effet, sa longueur peut être relativement courte, sa forme est adaptée à un tel enroulement et il peut être constitué de matériaux non agressifs pour l'antenne (matière élastomères) qui vient s'enrouler au-dessus du câble 3 et au-dessous de l'antenne 1.

Par conséquent, il n'est plus nécessaire de monter/démonter ou connecter/déconnecter le dispositif de protection à chaque mise à l'eau ou récupération de l'ensemble remorqué (ensemble de protection monté sur l'objet remorqué assemblé au câble électro-tracteur).

La figure 8 est une représentation schématique vue de côté du dispositif de protection monté sur un câble électro-tracteur 3, selon une deuxième forme de réalisation de l'invention.

Dans cette forme de réalisation, le dispositif de protection 100 a une forme générale d'aile souple ou de carénage libre de tourner également autour du câble 3 et comprend un bord d'attaque qui intègre la mâchoire 53 et l'avaloir 51 dans lequel est logé le dispositif coupe ligne 110.

Afin de ne pas endommager le câble 3 sur lequel le dispositif de protection 100 pourrait venir se coucher où l'antenne linéaire sous laquelle il serait stocké, le matériau du dispositif de protection peut être choisi relativement souple / élastique (par exemple en caoutchouc ou synthétique tel qu'en PU / PE / PVC / ...).

La figure 9 est une vue de face de l'ensemble de protection montrant les zones de poids / flottabilité ainsi que des lignes de flux d'écoulement hydrodynamique selon la deuxième forme de réalisation. Cette forme d'aile peut aider à un meilleur contrôle hydrodynamique en remorquage et une traversée de chaumard plus aisée. En revanche celle-ci doit être réalisée en matériau souple / élastique pour ne pas gêner à l'enroulement sur le treuil.

La figure 10 montre la forme générale du dispositif de protection 100 selon la deuxième forme de réalisation.

Le dispositif de protection 10 a une forme d'aile avec un bord de fuite taillé en sifflet configuré pour amener le dispositif 100 à se coucher pour passer sur le chaumard 9.

La figure 11 montre le passage sur le chaumard 9 grâce à la capacité d'auto-positionnement du dispositif de protection 100. Un tel dispositif de protection peut être configuré pour se stocker à plat sur le touret.

L'invention offre ainsi une solution de protection efficace contre les lignes de pêche quelle que soit le système remorqué, comme par exemple une antenne linéaire remorquée sans corps remorqué.

L'invention dispense de la nécessité d'employer une gaffe équipée d'une cisaille pour débarrasser les lignes de pêche à l'extérieur du navire, avant le chaumard depuis la plage arrière qui reste un endroit exposé.

Elle offre en outre une solution générique directement adaptable à tout système remorqué.

L'invention n'est pas limitée aux modes de réalisation décrits ci-avant à titre d'exemple non limitatif. Elle englobe toutes les variantes de réalisation qui pourront être envisagées par l'homme du métier. En particulier, l'invention n'est pas limitée au type de dispositif coupe-ligne représenté sur la figure 2 ni aux formes du dispositif 100 illustrées sur les figures 2 et 8. Par exemple, le dispositif de protection 100 peut avoir une forme ellipsoïdale similaire à celle de la figure 2 mais munie d'une crête flexible en matériau souple armé pour ne pas se déchirer à travers les chaumards.

## Revendications

1. Dispositif de protection configuré pour protéger un dispositif coupe-ligne monté sur un câble tracté par un bâtiment de surface (2), ledit dispositif de protection comprenant un porte-lame comprenant une lame (111), ladite lame étant ménagée dans ledit porte lame et étant escamotable dans une fente (114) autour d'un axe à ressort transversal (113), **caractérisé en ce que** le dispositif de protection (100) comprend un corps pesé de forme générale hydrodynamique délimitant une ouverture transversale (50) pour le passage du câble et une cavité intérieure (51) dans laquelle est aménagée ladite lame (111) de manière à venir couper toute ligne engagée dans la cavité (51), le dispositif de protection étant libre de rotation autour du câble (3).

2. Dispositif de protection selon la revendication 1, **caractérisé en ce qu'**il comprend un tube transversal (30) délimitant l'ouverture transversale (50), ledit tube étant agencé pour pivoter librement autour du câble tracteur (3).

3. Dispositif de protection selon l'une des revendications précédentes, **caractérisé en ce que** la cavité intérieure (51) délimite une partie supérieure (52) et une partie inférieure (53), le corps pesé étant configuré pour amener la partie inférieure sous le câble, sous l'effet des forces hydrodynamiques et/ou hydrostatiques qui s'exercent sur le dispositif de protection.

4. Dispositif de protection selon l'une des revendications précédentes, **caractérisé en ce que** la forme dudit corps présente une forme hydrodynamique configurée pour maintenir la position de la cavité intérieure (51) sous le câble.

5. Dispositif de protection selon la revendication 4, **caractérisé en ce que** la forme dudit corps présente une forme hydrodynamique configurée pour permettre le passage du dispositif sur un chaumard.

6. Dispositif de protection (100) selon la revendication 5, **caractérisé en ce que** la dite forme hydrodynamique est configurée de sorte que le dispositif vienne se coucher sur un chaumard, sensiblement à plat et sur au moins une face, lorsqu'il est enroulé sur un support d'enroulement.

7. Dispositif de protection selon l'une des revendications précédentes, **caractérisé en ce qu'**il est recouvert de matière élastique sur une épaisseur choisie du dispositif.

8. Dispositif de protection selon l'une des revendications 3 à 7, **caractérisé en ce que** la partie inférieure (53) comprend un prolongement en forme bec incliné vers le bas.

9. Dispositif de protection selon l'une des revendications 3 à 8, **caractérisé en ce que** la partie inférieure (53) comprend du poids et la partie supérieure (52) de la flottabilité.

10. Dispositif de protection selon l'une des revendications 3 à 8, **caractérisé en ce que** l'axe de la lame coupe l'axe médian de la cavité de la cavité intérieure (51) vers le fond et **en ce que** la lame (111) traverse la partie inférieure (53) via une fente (114).

11. Dispositif de protection (100) selon l'une des revendications précédentes, **caractérisé en ce que** le dispositif de protection a une forme générale ellipsoïdale.

12. Dispositif de protection (100) selon l'une des revendications 1 à 10, **caractérisé en ce que** le dispositif de protection a une forme générale d'aile taillée en sifflet.

13. Dispositif de protection (100) selon l'une des revendications précédentes, **caractérisé en ce qu'**il comprend en outre une bague d'ancrage (7) pour bloquer le dispositif de protection en translation le long du câble tracteur (3), tout en le laissant libre de pivoter autour du câble (3).

14. Dispositif de protection (100) selon l'une des revendications précédentes, **caractérisé en ce qu'**il est configuré pour être agencé en queue de câble.

## Patentansprüche

1. Schutzvorrichtung, konfiguriert zum Schützen einer Leinenschneidvorrichtung, montiert an einem Kabel, das von einem Überwasserschiff (2) gezogen wird, wobei die Schutzvorrichtung einen Schneidenträger umfasst, der eine Schneide (111) umfasst, wobei die Schneide in dem Schneidenträger ausgebildet ist und in einen Schlitz (114) um einen transversalen Federbolzen (113) eingezogen werden kann, **dadurch gekennzeichnet, dass** die Schutzvorrichtung (100) einen gewichteten Körper mit einer allgemeinen hydrodynamischen Form umfasst, der eine transversale Öffnung (50) für die Passage des Kabels und einen Innenhohlraum (51) begrenzt, in dem die Schneide (111) so angeordnet ist, dass sie eine im Hohlraum (51) vorhandene Leine durchschneidet, wobei sich die Schutzvorrichtung frei um das Kabel (3) drehen kann.

2. Schutzvorrichtung nach Anspruch 1, **dadurch gekennzeichnet, dass** sie eine transversale Röhre (30) umfasst, die die transversale Öffnung (50) begrenzt, wobei die Röhre so ausgelegt ist, dass sie frei um das Schleppkabel (3) herum schwenken kann.

3. Schutzvorrichtung nach einem der vorherigen Ansprüche, **dadurch gekennzeichnet, dass** der Innenhohlraum (51) einen oberen Teil (52) und einen unteren Teil (53) begrenzt, wobei der gewichtete Körper zum Führen des unteren Teils unter dem Kabel unter der Wirkung der auf die Schutzvorrichtung wirkenden hydrodynamischen und/oder hydrostatischen Kräfte konfiguriert ist.

4. Schutzvorrichtung nach einem der vorherigen Ansprüche, **dadurch gekennzeichnet, dass** die Form des Körpers eine hydrodynamische Form aufweist, die zum Halten der Position des Innenhohlraums (51) unter dem Kabel konfiguriert ist.

5. Schutzvorrichtung nach Anspruch 4, **dadurch gekennzeichnet, dass** die Form des Körpers eine hydrodynamische Form aufweist, die zum Zulassen der Passage der Vorrichtung über eine Klüse konfiguriert ist.

6. Schutzvorrichtung (100) nach Anspruch 5, **dadurch gekennzeichnet, dass** die hydrodynamische Form so konfiguriert ist, dass die Vorrichtung auf einer Klüse zu liegen kommt, im Wesentlichen flach und auf wenigstens einer Fläche, wenn sie auf einen Aufwickelträger aufgewickelt wird.

7. Schutzvorrichtung nach einem der vorherigen Ansprüche, **dadurch gekennzeichnet, dass** sie mit einem elastischen Material über eine gewählte Dicke der Vorrichtung bedeckt ist.

8. Schutzvorrichtung nach einem der Ansprüche 3 bis 7, **dadurch gekennzeichnet, dass** der untere Teil (53) eine nach unten geneigte schnabelförmige Verlängerung umfasst.

9. Schutzvorrichtung nach einem der Ansprüche 3 bis 8, **dadurch gekennzeichnet, dass** der untere Teil (53) Gewicht und der obere Teil (52) Schwimmbarkeit hat.

10. Schutzvorrichtung nach einem der Ansprüche 3 bis 8, **dadurch gekennzeichnet, dass** die Achse der Schneide die Medianachse des Hohlraums des Innenhohlraums (51) in Richtung Boden schneidet, und dadurch, dass die Schneide (111) den unteren Teil (53) über einen Schlitz (114) durchquert.

11. Schutzvorrichtung (100) nach einem der vorherigen Ansprüche, **dadurch gekennzeichnet, dass** die Schutzvorrichtung eine allgemein ellipsoide Form hat.

12. Schutzvorrichtung (100) nach einem der Ansprüche 1 bis 10, **dadurch gekennzeichnet, dass** die Schutzvorrichtung eine sich verjüngende allgemeine Flügelform hat.

13. Schutzvorrichtung (100) nach einem der vorherigen Ansprüche, **dadurch gekennzeichnet, dass** sie ferner einen Ankerring (7) zum Arretieren der Schutzvorrichtung translational entlang dem Schleppkabel (3) umfasst, während es frei um das Kabel (3) schwenken kann.

14. Schutzvorrichtung (100) nach einem der vorherigen Ansprüche, **dadurch gekennzeichnet, dass** sie so konfiguriert ist, dass sie am Ende des Kabels angeordnet sein kann.

## Claims

1. A protective device configured to protect a line-cutting device mounted on a cable towed by a surface vessel (2), said device comprising a blade holder comprising a blade (111), said blade being formed in said blade holder and being retractable into a slot (114) about a transverse spring pin (113), **characterized in that** the protective device (100) comprises a weighted body of hydrodynamic overall shape delimiting a transverse opening (50) for the passage of the cable and an interior cavity (51) in which said blade (111) is arranged in such a way as to cut any line caught in the cavity (51), the protective device being free to rotate about the cable (3).

2. The protective device as claimed in claim 1, **characterized in that** it comprises a transverse tube (30) delimiting the transverse opening (50), said tube being designed to pivot freely about the towing cable (3).

3. The protective device as claimed in one of the preceding claims, **characterized in that** the interior cavity (51) delimits an upper part (52) and a lower part (53), the weighted body being configured to bring the lower part underneath the cable, under the effect of the hydrodynamic and/or hydrostatic forces applied to the protective device.

4. The protective device as claimed in one of the preceding claims, **characterized in that** the shape of said body exhibits a hydrodynamic shape configured to keep the interior cavity (51) in position underneath the cable.

5. The protective device as claimed in claim 4, **characterized in that** the shape of said body exhibits a hydrodynamic shape configured to allow the device to pass over a fairlead.

6. The protective device (100) as claimed in claim 5, **characterized in that** said hydrodynamic shape is configured in such a way that the device lies itself down on a fairlead, substantially flat and on at least one face, when it is wound onto a winding support.

7. The protective device as claimed in one of the preceding claims, **characterized in that** it is covered with elastic material over a chosen thickness of the device.

8. The protective device as claimed in one of claims 3 to 7, **characterized in that** the lower part (53) comprises a bill-shaped extension inclined downward.

9. The protective device as claimed in one of claims 3 to 8, **characterized in that** the lower part (53) has weight and the upper part (52) buoyancy.

10. The protective device as claimed in one of claims 3 to 8, **characterized in that** the axis of the blade intersects the median axis of the cavity of the interior cavity (51) toward the bottom and **in that** the blade (111) passes through the lower part (53) via a slot (114).

11. The protective device (100) as claimed in one of the preceding claims, **characterized in that** the protective device has an ellipsoidal overall shape.

12. The protective device (100) as claimed in one of claims 1 to 10, **characterized in that** the protective device has the overall shape of a fin cut to a taper.

13. The protective device (100) as claimed in one of the preceding claims, **characterized in that** it further comprises an anchor ring (7) for blocking the protective device against translational movement along the towing cable (3), while leaving it free to pivot about the cable (3).

14. The protective device (100) as claimed in one of the preceding claims, **characterized in that** it is configured to be arranged at the tail of the cable.
